# DEMANDE DE BREVET EUROPEEN

(11) **EP 4 715 484 A1**
(43) Date de publication de la demande: **25.03.2026**
(21) Numéro de dépôt: 24201564.2
(22) Date de dépôt: 20.09.2024
(51) Int. Cl.: G04B 17/06, G04B 17/26, G04B 17/32, G04B 18/02

(54) **DISPOSITIF HORLOGER À BALANCIER-SPIRAL AVEC MOYEN DE RÉGLAGE DU PLAT-PENDU**

(71) Demandeur: PATEK PHILIPPE SA GENEVE, 1204 Genève (CH)
(72) Inventeur: CHABLOZ, David, 1228 Plan-les-Ouates (CH); SAROUFIM, Elie, 1004 Lausanne (CH)
(74) Mandataire: Micheli & Cie SA

(57) **Abrégé**

Le dispositif horloger selon l'invention comprend un bâti, un résonateur et un dispositif de réglage (17) du plat-pendu du résonateur. Le résonateur comprend un balancier monté sur un arbre pivoté dans le bâti et un spiral (7) servant de ressort de rappel au balancier. Le spiral (7) comprend une lame élastique enroulée (9) s'étendant d'une extrémité intérieure (10) fixée à l'arbre à une extrémité extérieure (11) fixée au bâti et un élément élastique (13) joint à la spire extérieure de la lame élastique enroulée (9) en au moins un point de jonction (14) et sur lequel peut agir directement ou indirectement le dispositif de réglage (17). L'au moins un point de jonction (14) est séparé de l'extrémité extérieure (11) par une portion élastique (15) de la spire extérieure. Le dispositif de réglage (17) est agencé pour déformer la lame élastique enroulée (9) par l'intermédiaire de l'élément élastique (13) de sorte à appliquer une force radiale à l'arbre et modifier ainsi le plat-pendu du résonateur.

## Description

La présente invention concerne un dispositif horloger à balancier-spiral. Le dispositif horloger est par exemple un mouvement horloger, une partie de mouvement horloger, un module destiné à être monté sur un mouvement horloger ou un tourbillon ou carrousel.

Dans l'horlogerie mécanique, le balancier-spiral constitue une base de temps appelée résonateur. Ses oscillations sont entretenues et comptées par un échappement entraîné par un barillet logeant un ressort moteur. L'organe oscillant et inertiel du balancier-spiral est le balancier. Il est monté sur un arbre dont les extrémités (« pivots ») sont supportées par des paliers que comporte un bâti. Le spiral est le ressort de rappel du balancier. Il comprend une lame élastique enroulée en spirale dont l'extrémité intérieure est fixée à l'arbre par l'intermédiaire d'une virole et dont l'extrémité extérieure est fixée au bâti, plus précisément à un pont de balancier du bâti, par l'intermédiaire d'un piton.

Un inconvénient connu des balanciers-spiraux est que leur fréquence d'oscillation varie en fonction de leur orientation par rapport à la force de gravité, et varie notamment entre leurs positions horizontales et leurs positions verticales. On appelle « plat-pendu » ou « erreur de position » la différence entre d'une part la marche dans une position horizontale ou la moyenne des marches dans des positions horizontales et d'autre part la marche dans une position verticale ou la moyenne des marches dans des positions verticales. La marche désigne traditionnellement la différence entre deux états de la montre ou du résonateur séparés par un intervalle de temps donné, typiquement un intervalle de 24 heures
- on parle alors de « marche diurne ». Il est aussi possible de mesurer une marche instantanée µ, rapportée sur une durée de 24 heures, donc exprimée en secondes par jour (s/d), en fonction de la période des oscillations du balancier : $μ = -86400 \frac{T - {T}_{0}}{T}$ ₀ est la période théorique (période souhaitée) des oscillations et 86400 est le nombre de secondes dans 24 heures. La cause principale du plat-pendu est la différence des forces de frottement entre les pivots de l'arbre de balancier et les paliers dans lesquels ils tournent pour les positions horizontales et les positions verticales.

Le plat-pendu en tant qu'écart de marche entre une/des position(s) horizontale(s) et une/des position(s) verticale(s) est un aspect important de la précision chronométrique de la montre et qui présente une grande dispersion en production car il est influencé par un grand nombre de paramètres. Pourtant, à la connaissance du présent déposant, aucune solution n'a jusqu'à présent été proposée pour permettre un réglage de ce plat-pendu par l'horloger. Il existe des moyens de réglage de la marche, par exemple des masselottes ou vis de réglage portées par la serge du balancier et permettant de modifier l'inertie du balancier, un levier appelé raquette permettant de modifier la longueur active du spiral donc sa raideur, ou des moyens de précontrainte agissant sur un élément flexible agencé en série du spiral pour modifier sa raideur (cf. demande de brevet EP 4009115 A1). Cependant, ces moyens ne sont pas adaptés pour un réglage du plat-pendu.

La présente invention vise à proposer une solution pour régler le plat-pendu d'un résonateur.

A cette fin, il est prévu un dispositif horloger selon la revendication 1, des modes de réalisation particuliers étant définis dans les revendications dépendantes.

La présente invention propose également une pièce d'horlogerie, par exemple une montre, telle que définie dans la revendication 9 et un procédé de réglage tel que défini dans la revendication 10.

D'autres caractéristiques et avantages de la présente invention apparaîtront à la lecture de la description détaillée suivante faite en référence aux dessins schématiques annexés dans lesquels :
- la figure 1 est une vue en coupe partielle d'un dispositif horloger selon l'invention ;
- la figure 2 est une vue d'un spiral faisant partie du dispositif horloger selon l'invention, ce spiral étant représenté à l'état de repos (non oscillant) et sans contrainte de réglage ;
- la figure 3 est une vue du même spiral à l'état de repos (non oscillant) mais après application d'une force de réglage ;
- la figure 4 est une vue du même spiral à l'état de repos (non oscillant) mais après application d'une force de réglage de sens opposé à celle de la figure 3 ;
- la figure 5 est un diagramme de la force radiale, en newtons, appliquée à l'arbre sur lequel est monté un balancier du dispositif horloger, en fonction du temps pendant les oscillations du balancier, pour trois forces de réglage différentes ;
- les figures 6 à 12 sont des vues de variantes du spiral faisant partie du dispositif horloger selon l'invention.

En référence à la figure 1, un dispositif horloger selon l'invention, pour une pièce d'horlogerie telle qu'une montre, en particulier une montre-bracelet, comprend un bâti 1 et un résonateur 2 monté dans le bâti 1. Dans l'exemple représenté, le bâti 1 est celui du mouvement de la pièce d'horlogerie et constitue donc une partie fixe de la pièce d'horlogerie. Le bâti 1 comprend une platine 3 et des ponts fixés sur la platine 3, notamment un pont de balancier 4. Entre la platine 3 et le pont de balancier 4 se trouve le résonateur 2 comprenant un balancier 5, un arbre 6 d'axe A sur lequel est monté le balancier 5 et un spiral 7 servant de ressort de rappel au balancier 5. Les pivots de l'arbre 6 sont agencés pour tourner dans des paliers 8 que comportent respectivement la platine 3 et le pont de balancier 4.

Le spiral 7 comprend (cf. figure 2) une partie principale constituée d'une lame élastique enroulée 9 s'étendant d'une extrémité intérieure 10 à une extrémité extérieure 11. L'extrémité intérieure 10 est jointe à une virole 12 montée sur l'arbre 6 et est ainsi solidaire du balancier 5. L'extrémité extérieure 11 est fixée de manière classique au bâti 1, plus précisément au pont de balancier 4, par l'intermédiaire d'un piton (non représenté).

Le spiral 7 comprend en outre un élément élastique 13 joint à la spire extérieure de la lame élastique enroulée 9 en un point de jonction 14 et qui, comme la lame élastique enroulée 9, se déforme pendant les oscillations du balancier 5. Le point de jonction 14 est distant de l'extrémité extérieure 11, en d'autres termes il est séparé de cette extrémité extérieure 11 par une portion élastique 15 de la spire extérieure. Dans l'exemple de la figure 2, l'élément élastique 13 est une lame coudée s'étendant du point de jonction 14 à une extrémité libre 16, la portion entre le point de jonction 14 et le coude s'étendant radialement par rapport à l'axe A de l'arbre 6. L'élément élastique 13 est de préférence en une seule pièce avec la lame élastique enroulée 9, et de préférence le spiral 7 est en une seule pièce avec la virole 12. Le spiral 7 est par exemple en silicium, de préférence recouvert d'une couche d'oxyde de silicium, et est obtenu par exemple par une méthode mettant en oeuvre une gravure ionique réactive profonde.

L'extrémité libre 16 de l'élément élastique 13 est fixe pendant le fonctionnement normal du résonateur 2 mais coopère avec un dispositif de réglage 17 actionnable par un horloger, typiquement au moyen d'un outil. Ainsi, lors de la mise au point du mouvement horloger, l'extrémité libre 16 peut être déplacée comme indiqué par la double flèche sur la figure 2 de façon à déplacer par l'intermédiaire de l'élément élastique 13 le point de jonction 14 dans la direction radiale par rapport à l'axe A, ou dans une direction proche de la direction radiale, dans au moins un des deux sens et de préférence dans chacun des deux sens.

Un tel déplacement du point de jonction 14 pousse (cf. figure 3) ou tire (cf. figure 4) la spire extérieure dans ladite direction radiale, ce qui déforme l'ensemble de la lame élastique enroulée 9 et conduit cette dernière à appliquer une force radiale sur l'arbre 6 par l'intermédiaire de la virole 12 et à provoquer en réaction la génération d'une contre-force radiale des paliers 8 sur l'arbre 6. Cette force radiale, dont l'intensité dépend de la valeur du déplacement du point de jonction 14 par le dispositif de réglage 17, s'ajoute à la force radiale variable (périodique) qu'applique l'arbre 6 aux paliers 8 pendant les oscillations du balancier 5 en raison du développement excentrique du spiral 7.

La figure 5 montre la contre-force radiale totale appliquée par les paliers 8 à l'arbre 6 pendant les oscillations du balancier 5 pour différentes valeurs de réglage, à savoir une valeur nulle (courbe du milieu : le dispositif de réglage 17 n'exerce aucune force sur l'élément élastique 13), une valeur positive (courbe du haut : le dispositif de réglage 17 a poussé la spire extérieure, comme illustré à la figure 3) et une valeur négative (courbe du bas : le dispositif de réglage 17 a tiré la spire extérieure, comme illustré la figure 4). On constate que le réglage a pour effet principal de déplacer la courbe de force/contre-force radiale vers le haut ou vers le bas selon le sens de déplacement du point de jonction 14 par le dispositif de réglage 17, c'est-à-dire d'ajouter une force radiale constante positive ou négative à la force radiale périodique due au développement excentrique du spiral 7.

Modifier la force/contre-force radiale sur l'arbre 6 et les paliers 8 a un effet direct sur le plat-pendu du résonateur 2. En effet, plus le frottement entre les pivots de l'arbre 6 et les paliers 8 est grand pour toutes les positions de la montre, moins les différences relatives de frottement entre les différentes positions de la montre seront importantes, donc plus le plat-pendu sera petit. Ceci est confirmé par les résultats de simulation présentés ci-dessous :

| **Valeur de réglage (mm)** | **H-Vx (s/d)** | **H-Vy (s/d)** |
|---|---|---|
| **0** | -4,1 | -3,4 |
| **+0,5** | -2,3 | -1,7 |
| **-0,5** | -3,6 | -1,3 |

où la « valeur de réglage » désigne la distance du déplacement, par le dispositif de réglage 17, de l'extrémité libre 16 de l'élément élastique 13 depuis sa position de repos, les valeurs de 0 mm, +0,5 mm et -0,5 mm correspondant respectivement aux configurations représentées aux figures 2, 3 et 4, la distance entre l'axe A et l'extrémité libre 16 étant de 3 mm lorsque la valeur de réglage est de 0 mm,
où H-Vx désigne la différence entre d'une part la marche du résonateur 2 dans une position horizontale - la marche est ici considérée comme étant la même quelle que soit la position horizontale - et d'autre part la moyenne des deux marches du résonateur 2 dans ses deux positions verticales définies par une orientation de l'axe X du repère (X, Y) illustré sur la figure 2 parallèle (de même sens ou de sens opposé) à la force de gravité, l'axe Y de ce repère (X, Y) étant parallèle au déplacement de l'extrémité libre 16 par le dispositif de réglage 17,
où H-Vy désigne la différence entre d'une part la marche du résonateur 2 dans une position horizontale et d'autre part la moyenne des deux marches du résonateur 2 dans ses deux positions verticales définies par une orientation de l'axe Y du repère (X, Y) illustré sur la figure 2 parallèle (de même sens ou de sens opposé) à la force de gravité,
et où les marches sont déterminées à l'amplitude d'oscillation nominale du résonateur 2 moyennée entre les différentes positions horizontale et verticales du résonateur 2, à savoir ici 286°.

De préférence, afin d'augmenter l'intensité de la force radiale communiquée à l'arbre 6 par le dispositif de réglage 17 pour une valeur de réglage donnée, la portion élastique 15 de la spire extérieure séparant le point de jonction 14 de l'extrémité extérieure 11 s'étend sur un angle d'au moins 50°, de préférence d'au moins 100°, de préférence d'au moins 150°, de préférence d'au moins 200°, cet angle étant mesuré depuis l'axe A et lorsque le spiral 7 est au repos et que le dispositif de réglage 17 n'exerce aucune force sur l'élément élastique 13.

La force radiale appliquée à l'arbre d'un balancier par un spiral pendant les oscillations du balancier présente une intensité et un sens variables (périodiques) mais reste orientée suivant une direction sensiblement constante. Il est connu par exemple que dans le cas d'un spiral fixé à l'arbre par une virole rigide, la direction de la force radiale est celle de la droite passant par l'extrémité intérieure et l'extrémité extérieure du spiral. Dans le cas d'une virole élastique, la direction de la force radiale est modifiée mais elle reste sensiblement constante. Dans la présente invention, de préférence, la force radiale découlant du réglage est orientée sensiblement selon la même direction que la force radiale variable reçue par l'arbre 6 pendant les oscillations du balancier 5 lorsque le dispositif de réglage 17 n'exerce aucune force sur l'élément élastique 13, ou est orientée selon une direction qui diffère de celle de ladite force radiale variable de ±40° au maximum, de préférence de ±30° au maximum, de préférence de ±20° au maximum, de préférence de ±10° au maximum. On évite ainsi de modifier l'isochronisme du résonateur, c'est-à-dire la variation de la marche en fonction de l'amplitude d'oscillation. On peut aussi ajuster l'isochronisme en épaississant, ou rigidifiant d'une autre manière, une portion 18 de la spire intérieure du spiral 7 et/ou en enroulant la lame élastique 9 selon un pas variable, comme illustré à la figure 2. On peut aussi épaissir, ou rigidifier d'une autre manière, une portion 19 de la spire extérieure pour ajuster l'isochronisme et/ou éviter que des spires se touchent pendant le fonctionnement du résonateur 2. On peut en outre enrouler la lame élastique 9 selon un pas variable afin d'empêcher les spires de se toucher pendant le fonctionnement.

Le dispositif de réglage 17 peut comprendre tout type d'organe de réglage utilisé en horlogerie, par exemple un excentrique ou un système vis-écrou agissant sur l'élément élastique 13 directement ou indirectement, par exemple par l'intermédiaire d'un levier.

La présente invention n'est pas limitée à l'exemple représenté à la figure 2. Selon d'autres exemples de réalisation, l'élément élastique 13 peut comprendre une lame coudée dans l'autre sens (figure 6), une simple lame droite radiale (figure 7), deux lames se rejoignant (figure 8), trois lames se rejoignant (figure 9), une lame en arc de cercle (figure 10), une lame définissant trois côtés d'un rectangle (figure 11) ou un ressort de type hélicoïdal ou autre (figure 12). Dans le cas des figures 8 à 11, l'élément élastique 13 présente plusieurs points de jonction avec la spire extérieure. De préférence, celui de ces points de jonction qui est le plus proche de l'extrémité extérieure de la lame élastique enroulée est séparé de cette extrémité extérieure par une portion élastique de la spire extérieure s'étendant sur un angle d'au moins 50°, de préférence d'au moins 100°, de préférence d'au moins 150°, de préférence d'au moins 200°, cet angle étant mesuré comme défini précédemment.

Par ailleurs, selon d'autres exemples de réalisation, l'extrémité libre 16 et l'extrémité extérieure 11 fixée au bâti 1 pourraient être reliées par un agencement de parties rigides et élastiques réalisé en une seule pièce avec le spiral 7 et le dispositif de réglage 17 pourrait agir sur cet agencement plutôt que directement sur l'extrémité libre 16.

## Revendications

1. Dispositif horloger comprenant un bâti (1), un résonateur (2) et un dispositif de réglage (17) du plat-pendu du résonateur (2), le résonateur (2) comprenant un balancier (5) monté sur un arbre (6) pivoté dans le bâti (1) et un spiral (7) servant de ressort de rappel au balancier (5), le spiral (7) comprenant une lame élastique enroulée (9) s'étendant d'une extrémité intérieure (10) fixée à l'arbre (6) à une extrémité extérieure (11) fixée au bâti (1) et un élément élastique (13) joint à la spire extérieure de la lame élastique enroulée (9) en au moins un point de jonction (14) et sur lequel peut agir directement ou indirectement le dispositif de réglage (17), l'au moins un point de jonction (14) étant séparé de l'extrémité extérieure (11) par une portion élastique (15) de la spire extérieure, le dispositif de réglage (17) étant agencé pour déformer la lame élastique enroulée (9) par l'intermédiaire de l'élément élastique (13) de sorte à appliquer une force radiale à l'arbre (6) et modifier ainsi le plat-pendu du résonateur (2).

2. Dispositif horloger selon la revendication 1, **caractérisé en ce que** ladite portion élastique (15) s'étend sur un angle d'au moins 50°, de préférence d'au moins 100°, de préférence d'au moins 150°, de préférence d'au moins 200°, cet angle étant mesuré depuis l'axe (A) de l'arbre (6) et lorsque le spiral (7) est au repos et que le dispositif de réglage (17) n'exerce aucune force sur l'élément élastique (13).

3. Dispositif horloger selon la revendication 1 ou 2, **caractérisé en ce que** ladite force radiale est orientée sensiblement selon la même direction qu'une force radiale d'intensité variable reçue par l'arbre (6) pendant les oscillations du balancier (5) lorsque le dispositif de réglage (17) n'exerce aucune force sur l'élément élastique (13), ou est orientée selon une direction qui diffère de celle de ladite force radiale d'intensité variable de ±40° au maximum, de préférence de ±30° au maximum, de préférence de ±20° au maximum, de préférence de ±10° au maximum.

4. Dispositif horloger selon l'une quelconque des revendications 1 à 3, **caractérisé en ce que** l'élément élastique (13) est une unique lame.

5. Dispositif horloger selon la revendication 4, **caractérisé en ce que** ladite unique lame est coudée.

6. Dispositif horloger selon l'une quelconque des revendications 1 à 3, **caractérisé en ce que** l'élément élastique (13) comprend plusieurs lames.

7. Dispositif horloger selon l'une quelconque des revendications 1 à 6, **caractérisé en ce que** le dispositif de réglage comprend un excentrique ou un système vis-écrou.

8. Dispositif horloger selon l'une quelconque des revendications 1 à 7, **caractérisé en ce que** le spiral est en une seule pièce.

9. Pièce d'horlogerie comprenant un dispositif horloger selon l'une quelconque des revendications 1 à 8.

10. Procédé de réglage d'un dispositif horloger selon l'une quelconque des revendications 1 à 8, **caractérisé en ce qu'**il comprend une étape consistant à mesurer le plat-pendu du résonateur (2) et une étape consistant à actionner le dispositif de réglage (17) en fonction du résultat de la mesure dudit plat-pendu.
